# EUROPÄISCHE PATENTSCHRIFT

(11) **EP 1 560 996 B1**
(45) Veröffentlichungstag und Bekanntmachung des Hinweises auf die Patenterteilung: **02.03.2011**
(21) Anmeldenummer: 03758059.4
(22) Anmeldetag: 24.10.2003
(51) Int. Cl.: E06B 3/02, E05D 5/02

(54) **BESCHLAGANORDNUNG FÜR GLASTÜREN**
MOUNTING ARRANGEMENT FOR GLASS DOORS
SYSTEME D'ARMATURES POUR PORTES EN VERRE

(30) Priorität: 25.10.2002 DE 10250978
(43) Veröffentlichungstag der Anmeldung: 10.08.2005
(73) Patentinhaber: Dorma GmbH + Co. KG, 58256 Ennepetal (DE)
(72) Erfinder: ELMER, Hubert, A-6020 Innsbruck (AT)
(86) Internationale Anmeldenummer: PCT/EP2003/011829
(87) Internationale Veröffentlichungsnummer: WO 2004/038153

(56) Entgegenhaltungen:
- DE-A- 2 143 263
- DE-U- 9 307 027
- GB-A- 929 901

## Beschreibung

Die Erfindung betrifft eine Beschlaganordnung für Glastüren, mit einem oberen Beschlag, der einen Beschlagkörper mit einer Klemmeinrichtung für den Glasflügel aufweist und mit einem vorschiebbaren Lagerzapfen zum Eingriff in ein Gegenlager am Oberlicht oder dergleichen und mit einem unteren Beschlag mit einem Beschlagkörper mit einer Klemmeinrichtung für den Glasflügel und mit einer Aufnahmeausnehmung für einen Bodenschließer oder ein Bodenlager.

Beschlaganordnungen sind hinlänglich bekannt. In aller Regel sind jedoch die Beschläge und das obere Gegenlager, das an einem Oberlicht über dem Glasflügel der Glastür gelagert ist, quer zur Hochachse der Glastür ausgerichtet. Dies stört den optischen Gesamteindruck, da die im Wesentlichen vertikale Gesamtausrichtung der Glastür durch quer liegende Elemente unterbrochen und vom Betrachter als störend empfunden werden. Außerdem ist oftmals ein neben der Glastür befindliches Seitenteil mit in das Gegenlager einbezogen, so dass sich eine insgesamt etwas klobige Ausgestaltung ergibt.

Ferner kann sich infolge dieser Konstruktion bei einem Verschwenken des Glasflügels zwischen der Stirnkante des Seitenteiles und der dem Seitenteil zugewandten Stirnkante des Glasflügels ein Spalt bilden, in dem man sich leicht einklemmen kann, was zu schmerzhaften Verletzungen führt.

Die DE 93 07 027 U1 bezieht sich auf eine Ganzglasanlage, die im Wesentlichen aus einer Glastür und seitlich angrenzenden Wandelementen, die ebenfalls aus Glas bestehen, sowie einem oberhalb der Tür befindlichen Oberlicht, besteht. Bei dieser Ganzglastür wird ein Beschlag verwendet, der mit seinem unteren und oberen Band nicht wie üblich in waagerechter Form ausgeführt ist, sondern senkrecht eingebaut wird. Dadurch ist es möglich, die für die Lagerung der Tür notwendige Mittel soweit nach außen an den Rand der Glasscheibe zu legen, dass es nur eine halbkreisförmige Bohrung im unteren und oberen Bereich des Ganzglasflügels bedarf, sowie der zur allgemeinen Befestigung des Beschlages notwendigen Bohrungen, die sich darüber befinden. Die Verbindung der Glaselemente untereinander wird über ein Verbindungselement sichergestellt, welches nur eine Zentrierbohrung benötigt und ohne großen Aufwand montiert werden kann. Dabei sind die Verbindungselemente so gestaltet, dass von jeder Seite in die Bohrung der Glasplatte eine Elementhälfte eingesetzt wird und diese untereinander mittels eines Verbindungselementes verbunden werden. Die vorliegende Erfindung geht von diesem gattungsgemäßen Stand der Technik aus.

Die EP 0 608 063 A2 zeigt eine Glastür, die mittels eines umlaufenden Rahmens eingebettet ist. Innerhalb des Rahmens sind entsprechende waagerechte Beschlagteile vorhanden, um die Ganzglastür mit einem unteren und oberen Lager funktionsmäßig zu verbinden.

Einen Beschlag für einen Ganzglasflügel offenbart die DE 298 13 219 U1, der mittels Kappen überkront ist. Innerhalb der Kappen können aus ästhetischen und optischen Gründen zur gestalterischen Möglichkeit verschiedene Einlagen eingebracht werden.

Ein Beschlagsystem für die drehbare Lagerung eines Türblattes an einer Rahmenkonstruktion ist der DE 299 24 319 U1 zu entnehmen. Ein solcher Beschlag besteht aus zwei Beschlagteilen, die durch einen in Längserstreckung verlaufenden Zwischenraum gebildet werden. Zwischen den Beschlagteilen wird das Türblatt eingespannt. In Abhängigkeit von der Funktion und der Verwendung sind die Beschlagteile entweder über einen Steg einstückig verbunden oder völlig getrennt ausgebildet. Befestigt werden die Beschlagteile untereinander von einer Seite durch entsprechende Schraubelemente.

Es ist daher Aufgabe der vorliegenden Erfindung, eine Beschlaganordnung zu schaffen, die eine optisch/ästhetische Wirkung erzielt und die sich schlank, grazil und unauffällig in die Gesamtanordnung der Glastür einfügt, einen Einklemmschutz bietet und die Glastür einbruchsicher macht.

Gelöst wird diese Aufgabe durch die in den Patentansprüchen 1 und 2 angegebenen Merkmale. Vorteilhafte Ausgestaltungen des erfindungsgemäβen Gegenstandes ergeben sich aus den Unteransprüchen.

Mit den im Patentanspruch 1 und 2 angegebenen Beschlaganordnungen wird erreicht, dass die Beschlaganordnungen nicht optisch störend auffallen, da sie vollständig in die Tür integriert werden können. Sie wirken unauffällig, da die vertikale Ausrichtung der Glastür nicht durch quer liegende Elemente unterbrochen wird und fügt sich schlank und grazil in die Gesamtanordnung ein.

Neben dem Glasflügel und dem Oberlicht ist ein feststehendes, vorzugsweise aus Glas bestehendes, Seitenteil angeordnet, wobei der obere und der untere Beschlag sowie das Gegenlager ohne Eingriff mit dem Seitenteil sind. Durch diese Maßnahme wird insbesondere die unauffällige, schlanke und grazile Wirkung der erfindungsgemäßen Beschlaganordnung unterstützt, da keine Befestigung der Glastür am Seitenteil erfolgt.

Der Glasflügel ist gemäß einer vorteilhaften Weiterbildung oben und unten mit einem vertikal verlaufenden Glasausschnitt zur Aufnahme des oberen bzw. unteren Beschlages bzw. dessen Klemmeinrichtung versehen. Zusätzlich sind im Anschluss an jeden Glasausschnitt vorzugsweise zwei vertikal übereinander liegende Bohrungen zur Befestigung mit der Klemmeinrichtung vorgesehen. Auf diese Weise kann der obere bzw. untere Beschlag bzw. dessen Klemmeinrichtungen einerseits sicher an der Glastür befestigt werden und andererseits wird hierdurch die grazile Ausführung der Einheit Beschlag/Tür unterstützt.

Damit eine gute gegenseitige Abstützung zwischen Glasflügel und Klemmeinrichtung gewährleistet ist, weist gemäß einer vorteilhaften Ausgestaltung jeder Glasausschnitt eine schräg verlaufende Anlagekante auf, die an einer in der Klemmeinrichtung vorgesehenen Schrägfläche zur Anlage kommt.

Die Klemmeinrichtung weist eine Aufnahme für den Glasausschnitt mit zwei sich gegenüberliegenden Klemmflächen zur seitlichen Anlage an den Glasflügel auf. Aufgrund dieser Konstruktion kann eine wirksame Kraftübertragung und eine sichere Verbindung zwischen Beschlag und Tür erreicht werden.

Damit die Befestigungseinrichtungen zur Befestigung der Klemmeinrichtungen an dem Glasflügel nicht störend ins Auge fallen, ist vorgesehen, dass die Klemmeinrichtung mit längsverlaufenden Nuten zur Aufnahme von Befestigungsschrauben versehen ist, welche Schraubenbohrungen in der Klemmeinrichtung und die Bohrungen in dem Glasflügel durchgreifen.

Um eine Verstärkung der Nuten zu erzielen und um eine auch bei längerem Gebrauch feste und spielfreie Lagerung der Befestigungsschrauben zu gewährleisten, ist vorzugsweise eine Klemmeinlage zur Einlage in die Nuten vorgesehen.

Die Klemmeinlage ist gemäß einer vorteilhaften Weiterbildung mit einer Aufnahme für eine Abdeckblende versehen. Hierdurch kann nicht nur der optische Gesamteindruck der Beschlaganordnung positiv beeinflusst werden, sondern es ist auch eine Anpassung an unterschiedliche Farben, Formen usw. möglich.

Die optische Anpassung der erfindungsgemäßen Beschlaganordnung kann noch weiter verbessert werden, wenn gemäß einer bevorzugten Ausführungsform die Beschlagkörper und das Gegenlager mittels einer Blende verkleidbar sind.

Die Blende besteht vorzugsweise gemäß der Ausführung nach Patentanspruch 1 aus Rohrstücken, die über die Beschlagkörper bzw. das Gegenlager schiebbar sind.

Dabei kann nach einer Ausführungsform vorgesehen sein, dass nur die Beschlagkörper und das Gegenlager von dem Rohr überdeckt sind. Nach einer alternativen Ausgestaltung kann das Rohr aber auch über die gesamte Höhe des Glasflügels reichen. Diese Ausführung dient gleichzeitig als Klemmschutz, da ein Einklemmen zwischen dem Seitenteil und dem Glasflügel sicher durch Verringerung des auftretenden Spaltes vermieden werden kann.

Darüber hinaus fällt die erfindungsgemäße Beschlaganordnung nicht optisch störend auf, da sie infolge ihrer schlanken und grazilen Ausgestaltung die vertikale Ausrichtung der Glastür unterstreicht. Außerdem bietet die Blende einen breiten Spielraum für architektonische und gestalterische Varianten.

Damit das Rohr sich auch in optischer Hinsicht gut in das Gesamtbild der Tür einfügt, ist gemäß einer vorteilhaften Weiterbildung das Rohr mit einem Längsschlitz versehen und überdeckt die hintere Stirnkante des Glasflügels.

Wenn die rohrförmige Blende über die gesamte Höhe des Glasflügels reicht, ist zur Erhöhung der Stabilität und zur Klemmung des Rohres an dem Glasflügel, vorzugsweise im Mittelbereich der hinteren Stirnkante des Glasflügels, ein weiteres Beschlagteil vorgesehen. Dieses Beschlagteil kann ähnlich wie der obere bzw. untere Beschlag ausgebildet sein.

Zur Befestigung dieses Beschlagteiles sind gemäß einer vorteilhaften Weiterbildung in dem Glasflügel Bohrungen vorgesehen.

Um eine einfache Anpassung an beliebige Gestaltungsvarianten zu ermöglichen, können die Blenden in verschiedenen Farben und/oder Formen vorgesehen sein, z. B. rund, halbrund, eckig, oval usw.

Damit die Blende die Befestigung der Beschläge und insbesondere die Zugänglichkeit der Befestigungsschrauben nicht behindert, ist die Blende in vorteilhafter Weiterbildung mit Langlöchern versehen, welche die Klemmeinlage bzw. die Abdeckblende untergreifen. Somit kann die Abdeckblende der Klemmeinlage leicht entfernt werden, wenn ein Zugriff auf die Befestigungsschrauben erforderlich ist.

Vorzugsweise ist der obere bzw. der untere Beschlag jeweils an seiner nach außen weisenden Stirnseite mit einer Abdeckkappe abgedeckt, die vorzugsweise aus Kunststoff besteht.

Damit eine einfache und leichte Montage des Glasflügels möglich ist, ist vorteilhafterweise der Lagerzapfen in der oberen Klemmeinrichtung in Achsrichtung dieser Klemmeinrichtung verschiebbar gelagert. Somit kann der Lagerbolzen bequem in das obere Gegenlager eingesetzt werden.

Mit der im Anspruch 15 angegebenen Beschlaganordnung wird erreicht, dass der obere Beschlag mit einer Aushebesicherung versehen wird. Die Aushebesicherung wirkt nach außen unauffällig, da sie unterhalb der durch Abdeckkappen überkronten Beschlagkörper bzw. einer Klemmeinrichtung angeordnet ist.

Gemäß einer vorteilhaften Weiterbildung ist der Lagerzapfen durch mindestens eine Befestigungsschraube an dem Beschlagkörper und/oder der Klemmeinrichtung für den Ganzglasflügel befestigt. Dabei dringt die Befestigungsschraube orthogonal zur Mittelachse des Lagerzapfens in den Lagerzapfen ein bzw. durchdringt diesen. Die Befestigungsschraube wird dabei in ein Langloch innerhalb des Beschlagkörpers und/oder der Klemmeinrichtung eingesetzt, um den Lagerzapfen in Richtung der Hochachse verschiebbar zu gestalten. Das Gewinde der Befestigungsschraube dringt dabei innerhalb des Lagerzapfens in eine Gewindebohrung ein. Durch Anziehen der Befestigungsschraube bei ausgefahrenem Lagerzapfen wird dieser kraft- und formschlüssig mit dem Beschlagkörper und/oder der Klemmeinrichtung verbunden.

Dadurch, dass sich der Lagerzapfen innerhalb einer Sackbohrung befindet, ist es möglich, unterhalb des ausgefahrenen Lagerzapfens ein weiteres Schraubelement einzubringen, welches ebenfalls orthogonal zur Mittelachse des Lagerzapfens sowohl den Beschlagkörper und/oder die Klemmeinrichtung durchdringt. Durch die Anordnung der Sicherungsschraube, nämlich um 180° versetzt zu der Befestigungsschraube, ist es nicht möglich, den eingebauten Ganzglasflügel bei geschlossener Tür zu demontieren. Dieses geht nur dann, wenn auf einer Seite der Ganzglastür zum einen die Sicherungsschraube und auf der gegenüberliegenden Seite die Befestigungsschraube herausgedreht bzw. gelockert würde. Dieses bedeutet aber, dass der Beschlag und/oder die Klemmeinrichtung von beiden Seiten des Türblattes zugänglich sein muss.

Würde nur die Sicherungsschraube, nach Entfernen der Abdeckung auf der einen Seite der Ganzglastür, entfernt, so kann aufgrund der Konstruktion der Lagerzapfen nicht abgesenkt werden, weil die Befestigungsschraube den Lagerzapfen in seiner Position selbst dann hält, wenn die Sicherungsschraube entfernt ist. Dieses ergibt sich dadurch, dass die Befestigungsschraube um 180° zu der Sicherungsschraube versetzt, in diesem Falle innerhalb des Raumes, zugänglich ist. Erst nach einem Öffnen der Ganzglastür kann die Befestigungsschraube ebenfalls gelöst werden und somit der Lagerzapfen in den Beschlagkörper und/oder die Klemmeinrichtung eintauchen. Dieses geht aber nur, wenn die Sicherungsschraube komplett entfernt wurde. Beim Entfernen der Sicherungsschraube wird der untere Teil der Sackbohrung, in die der Lagerzapfen eintaucht, freigegeben.

Würde in einem anderen Falle eine Person nur die Befestigungsschraube lösen, so kann der Lagerbolzen aufgrund der auf der gegenüberliegenden Seite eingeschraubten Sicherungsschraube nicht nach unten in die Sackbohrung abtauchen.

Es wird deutlich, dass durch eine solche Anordnung der Sicherungsschraube und der Befestigungsschraube des Lagerzapfens eine einfache, aber wirkungsvolle Sicherung des Lagerzapfens gegeben ist. Die Einstellbarkeit beim Einsetzen der Glastür wird durch die Maßnahme der Sicherungsschraube nicht beeinträchtigt. Dabei ist es unerheblich, wie konstruktiv der Beschlag ausgeführt ist.

Weitere Einzelheiten, Merkmale und Vorteile der Erfindung ergeben sich aus nachfolgender Beschreibung eines bevorzugten Ausführungsbeispieles anhand der Zeichnungen.

Es zeigen:
- Figur 1:: Eine Glastür mit einer erfindungsgemäßen Beschlagan- ordnung in einer Gesamtansicht;
- Figur 2:: eine Detailansicht des Glasflügels der Glastür;
- Figur 3:: eine Detailansicht der erfindungsgemäßen oberen Be- schlaganordnung;
- Figur 4:: eine weitere Detailansicht der erfindungsgemäßen oberen Beschlaganordnung mit ausgefahrenem Lagerzapfen;
- Figuren 5 - 6:: zwei Seitenansichten des Beschlages nach Figur 3 und Fi- gur 4;
- Figur 7:: eine Ansicht des unteren Beschlages von unten;
- Figur 8:: ein mit dem unteren Beschlag zusammenwirkender Bo- denschließer;
- Figur 9:: ein mit dem unteren Beschlag zusammenwirkendes Bo- denlager;
- Figur 10:: eine Seitenansicht einer ersten Ausführungsform einer Klemmeinlage;
- Figur 11:: eine Vorderansicht auf die Klemmeinlage nach Figur 10;
- Figur 12:: eine Draufsicht auf die Klemmeinlage nach Figur 10;
- Figur 13:: eine Ansicht des unteren Beschlages von unten nach ei- ner alternativen Ausführungsform;
- Figur 14:: eine Seitenansicht eines Adapters zur Verbindung mit dem unteren Beschlag nach Figur 13;
- Figur 15:: eine Ansicht des Adapters nach Figur 14 von oben;
- Figur 16:: eine Ansicht des Adapters nach Figur 14 von unten;
- Figur 17:: eine perspektivische Ansicht eines kompletten unteren Be- schlages;
- Figur 18:: wie Figur 17, nur mit teilweise aufgeschobener Verklei- dung;
- Figur 19:: ein kompletter unterer Beschlag in einer Explosionsdar- stellung;
- Figur 20:: eine Verkleidung in einer perspektivischen Darstellung;
- Figur 21:: einen oberen Beschlag in einem Teilschnitt mit einer Aus- hebesicherung;
- Figuren 22-23:: weitere Ausführungen von verschiedenen Klemmeinlagen;
- Figur 24:: eine durchgehende Verkleidung für den oberen und unte- ren Beschlag.

In den Figuren ist eine erfindungsgemäße Beschlaganordnung 1 in ihren Einzelheiten dargestellt, wobei eine Glastür 2 nur insoweit gezeigt ist, als es für die Erläuterung der Erfindung von Bedeutung ist.

In Figur 1 ist die Glastür 2 nur im Bereich der erfindungsgemäßen Beschlaganordnung 1 gezeigt. Die Glastür 2 besteht aus einem verschwenkbaren Glasflügel 6, einem oberhalb des Glasflügels 6 angeordneten und vorzugsweise aus Glas bestehenden Oberlichtes 9 sowie einem seitlich neben dem Glasflügel 6 und dem Oberlicht 9 angeordneten, ebenfalls aus Glas bestehenden, Seitenteil 15.

Der Glasflügel 6 ist über die erfindungsgemäße Beschlaganordnung 1 ausschließlich im Oberlicht 9 bzw. im Boden gehalten, ohne dass eine Befestigung an dem Seitenteil 15 erfolgt. Dazu besteht die Beschlaganordnung 1 aus einem oberen Beschlag 3 und einem unteren Beschlag 10.

Der obere Beschlag 3 weist einen Beschlagkörper 4 mit einer Klemmeinrichtung 5 auf. Die Klemmeinrichtung 5 weist einen in Einbaulage nach oben vorstehenden Lagerzapfen 7 auf, der in eine entsprechende Lageröffnung in einem Gegenlager 8 eingreifen kann, welches an dem Oberlicht 9 befestigt ist.

Der untere Beschlag 10 weist ebenfalls einen Beschlagkörper 1 mit einer Klemmeinrichtung 5' auf. Die Klemmeinrichtung 5' weist an einer in Einbaulage nach unten weisenden Fläche eine Aufnahmeausnehmung 12 für einen Bodenschließer 13 oder ein Bodenlager 14 auf.

Die Anordnung und Ausrichtung des unteren Beschlages 10 und des oberen Beschlages 3 ist so getroffen, dass die beiden Beschlagkörper 4, 11 parallel zu einer Hochachse H des Glasflügels 6 ausgerichtet sind. Vorzugsweise ist auch das Gegenlager 8 ähnlich wie die Beschlagkörper 4, 11 ausgebildet und parallel zur Hochachse H des Glasflügels 6 angeordnet.

Um eine sichere Befestigung der Klemmeinrichtung 5, 5' an dem Glasflügel 6 zu gewährleisten, ist der Glasflügel 6 in seinem unteren Bereich mit einem Glasausschnitt 16 versehen, der so angeordnet ist, dass sich ein zur Seite und nach unten offener Ausschnitt ergibt (vgl. Figur 2). Dieser Glasausschnitt 16 geht über eine schräge Anlagekante 19 in eine seitliche Stirnkante des Glasflügels 6 über. Im Anschluss an diese Glasausnehmung 16 sind zwei vertikal hintereinander liegende Bohrungen 18 angeordnet.

In gleicher Weise ist der Glasflügel 6 in seinem oberen Bereich mit einem Glasausschnitt 17 versehen, der so angeordnet ist, dass sich ein zur Seite und nach oben offener Ausschnitt ergibt (vgl. Figur 2). Dieser Glasausschnitt 17 geht ebenfalls über eine schräge Anlagekante 19 in eine seitliche Stirnkante des Glasflügels 6 über. Im Anschluss an diese Glasausnehmung 17 sind auch hier zwei vertikal hintereinander liegende Bohrungen 18 angeordnet.

In Figur 3 ist ein oberer oder unterer Beschlag 3, 10 der erfindungsgemäβe Beschlaganordnung 1 im Detail dargestellt. Der obere oder untere Beschlag 3, 10 ist mit je einer Klemmeinrichtung 5, 5' versehen, mittels derer sie an dem Glasflügel 6 befestigt werden können.

Die Klemmeinrichtung 5, 5' weist eine Aufnahme 21 mit zwei seitlichen Klemmflächen 20 auf, welche im Einbauzustand an den Seitenflächen des Glasflügels 6 anliegen. Die Aufnahme 21 ist zu einer Seite hin von einer Schrägfläche 22 begrenzt, an welcher im Einbauzustand die Anlagekante 19 des Glasflügels 6 zur Anlage kommt. In den nach außen weisenden Seitenflächen der Klemmeinrichtung 5, 5' sind weiterhin in Längsrichtung verlaufende Nuten 23 vorgesehen, in denen sich Schraubenbohrungen 24 befinden. In diese Schraubenbohrungen 24 können nicht dargestellte Befestigungselemente eingesetzt werden, die im Einbauzustand die Schraubenbohrungen 24 in der Klemmeinrichtung 5, 5' und die Bohrung 18 in dem Glasflügel 6 durchsetzen und somit die Klemmeinrichtungen 5, 5' sicher und lagegenau an dem Glasflügel 6 halten. Um eine gute Anlage der Klemmflächen 20 an dem Glasflügel 6 zu gewährleisten, ist die Klemmeinrichtung 5, 5' auf ihrer von dem Glasflügel 6 wegweisenden Seite mit einem Schlitz 27 versehen.

Der Glasflügel 6 wird in der Klemmeinrichtung 5, 5' ausschließlich über Klemmwirkung gehalten. Die die Schraubenbohrungen 24 durchgreifenden Befestigungselemente dienen nur dazu, eine Klemmwirkung zwischen den Klemmflächen 20 zu erzeugen, nicht aber zur Lagerung des Glasflügels 6.

In eine Nut 23 kann zur Verstärkung eine Klemmeinlage 25 eingelegt werden, welche die Schraubenbohrungen 24 durchsetzt. Diese Klemmeinlage 25 wiederum kann mit einer Nut zur Aufnahme einer Abdeckblende 26 versehen sein (vgl. Figuren 10 bis 12).

In Figur 4 ist der obere Beschlag 3 dargestellt. Um mit dem Gegenlager 8 in Eingriff zu gelangen, dient der Lagerzapfen 7, der nach oben aus dem Beschlag 3 vorsteht. Damit der Glasflügel 6 leicht eingebaut bzw. bei Bedarf auch wieder ausgebaut werden kann, ist der Lagerzapfen 7 in Längsrichtung des Beschlages 3 verschiebbar gelagert. Dazu ist z. B. eine in der Nut 23 angeordnete Stellschraube 28 vorgesehen, die in einem Langloch 29 verschiebbar und in einer nicht näher gezeigten Art und Weise mit dem Lagerzapfen 7 verbunden ist. Wenn die Stellschraube 28 gelöst wird, kann sie sich in dem Langloch 29 aus der in Figur 4 gezeigten Lage nach unten bewegen und nimmt den Lagerzapfen 7 mit, so dass dieser außer Eingriff mit dem Gegenlager 8 kommt. Wird umgekehrt die Stellschraube 28 in dem Langloch 29 nach oben bewegt, tritt der Lagerzapfen 7 nach oben aus dem Beschlag 3 heraus und kann mit dem Gegenlager 8 in Eingriff gelangen.

In den Figuren 7 bis 9 sind zwei Varianten gezeigt, wie der untere Beschlag 10 gelagert werden kann. In die im unteren Beschlag 10 vorgesehene Aufnahmebohrung 12 kann entweder gemäß Figur 8 ein Bodenschließer 13 oder ein Zapfen eines Bodenlagers 14 eingreifen.

In den Figuren 14 bis 16 ist ein optionaler Adapter 31 für eine alternative Bodenlagerung des unteren Beschlages 10 dargestellt. Der untere Beschlag 10 weist die in Figur 13 gezeigte Form mit einer Sechskantöffnung 30 auf. In diese Sechskantöffnung 30 ist der Adapter 31 einsetzbar, der in den Figuren 14 bis 16 dargestellt ist.

Der Adapter 31 weist eine Anschlussplatte 32 auf, von der sich ein Sechskant 33 nach oben erstreckt, der zum Eingriff mit der Sechskantöffnung 30 im unteren Beschlag 10 dient. In der Anschlussplatte 32 ist eine Aufnahme 34 vorgesehen, in welche der Bodenschließer 13 eingreifen kann. Zur Justierung und zur Ausrichtung ist weiterhin in der Anschlussplatte 32 eine Einkerbung 35 vorgesehen.

Die erfindungsgemäße Beschlaganordnung 1 ist mit zusätzlichen Blenden 38 versehen. Dazu können in den Beschlägen 3, 10 Einbuchtungen 35 angeordnet sein, in welche die Blenden 38 eingeschoben werden können. Die Blende 38 kann sich nur über die Beschlagkörper 4, 11 und das Gegenlager 8 erstrecken oder aber auch über die gesamte Höhe des Glasflügels 6 reichen. Die Blenden 38 können unterschiedliche Formen aufweisen, z. B. rund oder eckig, und/oder in Farbe unterscheiden und beispielsweise aus Rohren bestehen, welche über die Beschläge 3, 10 und das Gegenlager 8 geschoben werden. Das als Blende 38 verwendete Rohr kann mit einem Längsschlitz in Form eines Ausschnittes 46 versehen sein und die hintere Stirnkante des Glasflügels 6 überdecken. Wenn das Rohr 38 über die gesamte Höhe des Glasflügels 6 reicht, kann zur Klemmung des Rohres 38 an dem Glasflügel 6, vorzugsweise im Mittelbereich der hinteren Stirnkante, ein weiteres, nicht dargestelltes, Beschlagteil vorgesehen sein. Dieses Beschlagteil, das ähnlich wie der obere bzw. der untere Beschlag 3, 10 ausgebildet sein kann, kann über Bohrungen in dem Glasflügel 6 befestigt sein.

Die Blende 38 ist mit seitlichen Langlöchern versehen, welche die Klemmeinlage bzw. die Abdeckblende untergreifen. Außerdem können der obere bzw. der untere Beschlag 3, 10 jeweils an seiner nach außen weisenden Stirnseite mit einer Abdeckkappe 39, vorzugsweise aus Kunststoff, abgedeckt sein.

Die erfindungsgemäße Beschlaganordnung 1 kann sowohl bei einflügeligen als auch bei zweiflügeligen Glastüren Verwendung finden.

Der Beschlag 3, 4 ist über Verbindungselemente mit dem Glasflügel 2 verbunden. Dazu können in dem Beschlag 3, 4 Längsnuten in Form von Aufnahmen 21 vorgesehen sein, in die zur besseren Lagerung der Verbindungselemente Klemmeinlagen eingelegt sind. Die Klemmeinlagen wiederum sind nach außen mit Abdeckblenden 38 abgedeckt.

Damit eine gute Erreichbarkeit der Verbindungselemente gewährleistet ist, sind die Blenden 38 mit Langlöchern 43 versehen, welche die Klemmeinlage 25 bzw. deren Abdeckblende 26, 37 untergreifen (vgl. Figur 17). Hierdurch wird die Blende 38 an dem Beschlag 3, 10 fixiert. Zusätzlich sind die jeweils nach außen weisenden Stirnseiten der Beschläge 3, 10 mit einer Abdeckkappe 39 versehen.

Durch die bereits vorbeschriebene Beschlaganordnung 1 mit dem oberen Beschlag 3 und dem unteren Beschlag 10 lassen sich unterschiedliche Ausführungen realisieren. Dieses ist zum einen die vorbeschriebene Ausführung, dass der obere Beschlag 3 mit den Beschlagkörpern 4 sowohl als oberer Beschlag 3 als auch als unterer Beschlag 10 eingesetzt wird, wobei jeweils zur Anpassung an die Umgebung entsprechende Lagerzapfen 7 bzw. Adapter 31 eingesetzt werden. Der Lagerzapfen 7 und der Adapter 31 sind auch bei der Beschlaganordnung 1 dann vorhanden, wenn nicht durch kurze Blenden 38 nur der obere Beschlag 3 und der untere Beschlag 10 überkront sind, sondern wenn eine durchgehende Blende 38 von oben bis unten über die gesamte Hochachse H der Glastür 2 zum Einsatz kommt, um gleichzeitig einen entsprechenden Klemmschutz gegenüber der Nebenschließkante zu realisieren.

In Figur 24 ist eine solche durchgehende Blende 38 vorhanden, in der die bereits beschriebenen Langlöcher in Form von Durchbrüchen 43 für die Klemmeinlagen und damit für die Befestigung der Blende 38 an dem darunter liegenden Beschlagkörper 4 in Form von Klemmeinrichtungen 5 und 5' realisiert werden können. Der Durchbruch 43 ist dabei allseits von Material umschlossen, so dass zur gefälligen Anpassung an die ästhetischen Gegebenheiten des Beschlages ein Abschluss 45 mit einer Rundung vorgesehen ist. Über die gesamte Länge der Blende 38 nach Figur 10, d. h. sowohl über den unteren als auch über den oberen Beschlag 3 und 10 erstreckt sich ein Ausschnitt 46, um ein Eintauchen der Glastür 2 innerhalb des Rohres 38 zu gewährleisten. Den unteren und oberen Abschluss der Blende 38 bildet eine Begrenzung 44. Innerhalb der Blende 38 sind Vorsprünge 42 angeformt, um ein Verdrehen der Blende 38 auf den Beschlagkörpern 4 bzw. der Klemmeinrichtung 5, 5' zu unterbinden.

Eine Blende 38, die nur für einen oberen Beschlag 3 bzw. einen unteren Beschlag 10 oder ein Gegenlager 8 Verwendung findet, ist der Figur 20 zu entnehmen. Dabei ist dort der entsprechende Durchbruch 43 genauso vorhanden, wie die Vorsprünge 42. Befestigt wird diese Blende 38 ebenfalls über Klemmeinlagen 25, so dass an der Blende 38 keine Befestigungsmittel sichtbar sind.

Zur Verdeutlichung ist in der Figur 17 noch einmal ein unterer Beschlag 10 in einer montierten Gesamtansicht dargestellt, wobei hier zur Verdeutlichung die Glastür 2 nicht mit dargestellt wurde. Dabei überkront die Blende 38 den darunter liegenden Beschlag mit der Klemmeinrichtung 5, 5' sowohl als auch den Adapter 31. Den äußeren Abschluss bilden die noch im Detail zu beschreibenden Klemmeinlagen 25, in denen eine Abdeckung 37 in Form einer Kunststoffabdeckung eingelegt ist.

Durch die Figur 18 wird deutlich, dass die Blende 38 über den unteren Beschlag 10 geschoben wird. Dabei greifen die Vorsprünge 42 in Nuten 36 des unteren Beschlages 10 ein, um eine Verdrehbarkeit der Blende 38 gegenüber dem unteren Beschlag 10 zu unterbinden. Ferner wird deutlich, dass die Nuten 23 als auch die Schraubenbohrungen 24 durch die Blende 38 überdeckt werden.

In einer Explosionszeichnung des unteren Beschlages 10 wird in der Figur 19 noch einmal deutlich gemacht, wie nach Überkronung des Beschlagkörpers bzw. der Klemmeinrichung 5, 5', ohne nach außen hin sichtbare Befestigungsmittel, die Blende 38 an dem Beschlagkörper befestigt wird.

Den oberen Abschluss des Beschlages nach der Figur 19 bilden Abdeckkappen 39, an denen je ein Vorsprung 40 angeformt ist, der in die Nuten 23 eingesetzt wird. Die Kappen 39 sind dabei vorzugsweise aus einem entsprechenden Kunststoff hergestellt.

In Richtung der Hochachse H der Beschlaganordnung 1 wird die Blende 38 über die bereits angedeuteten Klemmeinlagen 25 indirekt mit der Klemmeinrichtung 5, 5' über entsprechende Schraubelemente verbunden.

Wie den Figuren 22 bis 24 zu entnehmen ist, sind innerhalb der Klemmeinlagen 25 unterschiedlichste Bohrungen bzw. Durchbrüche, z. B. in Form eines Langloches 47, vorhanden. Dabei sind neben Senkbohrungen 56, Befestigungsbohrungen 57 und Gewindebohrungen 58 sowie Durchgangsbohrungen 59 und 60 an unterschiedlichsten Stellen vorhanden, um eine universelle Einsetzbarkeit der Klemmeinlage 25 sowohl bei kurzen Blenden 38 für den oberen Beschlag 3 und den unteren Beschlag 10 zu realisieren bzw. für das Gegenlager 8, als auch bei einer Einrichtung zur klemmfreien Betätigung einer solchen Tür, wo die Blende 38 über die gesamte Hochachse H der Glastür 2 sich erstreckt. Verschlossen wird nach außen hin die Klemmeinlage 25 durch entsprechende Abdeckungen 37 bzw. Abdeckblenden 26. An den Abdeckungen 37 sind Vorsprünge 41 angeformt, die in die entsprechenden darunter liegenden Bohrungen 57 einclipsen, um eine nicht sichtbare Befestigung zwischen der Abdeckung 37 und der Klemmeinlage 25 zu erreichen.

Die Figur 21 gibt einen oberen Beschlag 3 wieder, der für Ganzglastüren 2 mit einem Glasflügel Verwendung findet.

Der obere Beschlag 3 besteht im Wesentlichen aus dem Beschlagkörper 4. der die Glasaufnahme 21 für den Glasflügel 2 der Ganzglastür aufweist. Am oberen Bereich des Beschlagkörpers 4 befindet sich eine Sackbohrung 53, in die der verschieblich ausgebildete Lagerzapfen 7 eines oberen Lagers, z. B. in dem Oberlicht 9 oder dergleichen, eintaucht. Der Beschlagkörper 4 wird seitlich von den Klemmeinlagen 25 (Klemmplatten) begrenzt. Die Klemmeinlagen 25 sind ihrerseits durch Abdeckblenden 26, 37 abgedeckt und über die Befestigungsbohrungen 57 angebracht. Entfernt man die Abdeckblenden 26, 37, so sind innerhalb des oberen Beschlages 3 zwei Schraubelemente, nämlich einmal eine Halteschraube 50 und eine Sicherungsschraube 48, zugänglich. Die Halteschraube 50 ist mit ihrem Kopf innerhalb eines in axialer Richtung ausgerichteten Langloches 47 eingebettet und dringt mit ihrem Gewinde in ein Innengewinde 51, das sich in dem Lagerzapfen 7 befindet, ein. Beim Ausfahren des Lagerzapfens 7 (siehe Figur 21) wird die Halteschraube 50 festgedreht, so dass zwischen dem Lagerzapfen 7 und dem oberen Beschlag 3 eine kraft- und formschlüssige Verbindung besteht.

Direkt unterhalb des Endes des Lagerzapfens 7, der innerhalb der Sackbohrung 53 eintaucht, befindet sich orthogonal zur Längsachse des Beschlages die Sicherungsschraube 48. Die Sicherungsschraube 48 durchdringt dabei die Sackbohrung 53. Die Länge der Sicherungsschraube 48 ist auf die Dicke des Beschlagkörpers 4 bzw. der Klemmeinlagen 5, 5' abgestimmt. Die Sicherungsschraube 48 ist jedoch um 180° versetzt gegenüber der Halteschraube 50 angeordnet. Dies bedeutet, dass bei einem geschlossenen Türflügel z. B. die Sicherungsschraube 48 außerhalb des Raumes liegt und die Halteschraube 50 sich innerhalb des Raumes befindet. Somit kann bei einer verschlossenen Tür keine Person gleichzeitig beide Schrauben, nämlich die Sicherungsschraube 48 und die Halteschraube 50, herausdrehen, um den Lagerzapfen 7 in die Sackbohrung 53 abzusenken, um anschließend den Türflügel aus seiner Gebrauchslage zu entfernen.

Würde man die Sicherungsschraube 48, die in einem Innengewinde 55 der Klemmeinlage 25 eingeschraubt war, entfernen, so wird deutlich, dass nur beim vorzeitigen Entfernen der Sicherungsschraube 48 ein Lösen der Halteschraube 50 ein Absenken des Lagerzapfens 7 bewirken kann.

Die Situation, nämlich Entfernung der Halteschraube 50 aus dem Lagerzapfen 7 bei gleichzeitigem Vorhandensein der eingesetzten Sicherungsschraube 48 in dem Gewinde 55, lässt keine Absenkung des Lagerzapfens 7 zu.

Wie aus dem Ausführungsbeispiel der Figur 21 deutlich wird, ist gegenüber dem aufgezeigten Stand der Technik der DE 89 105 69.9 U1 eine funktionsfähige Tür auch dann noch gegeben, wenn die Halteschraube 50 entfernt wird, weil aufgrund der Sicherungsschraube 48 der Lagerzapfen 7 sich nicht aus dem oberen Lager herausschieben lässt. Dadurch, dass die Sicherungsschraube 48 gegenüber der Halteschraube 50, wenn man den oberen Beschlag 3 von oben betrachtet, um 180° versetzt ist, liegt auch gleichzeitig eine Aushebesicherung der gesamten Ganzglastür vor.

### Bezugszeichenliste

- 1: Beschlaganordnung
- 2: Glastür
- 3: oberer Beschlag
- 4: Beschlagkörper
- 5: Klemmeinrichtung
- 5': Klemmeinrichtung
- 6: Glasflügel
- 7: Lagerzapfen
- 8: Gegenlager
- 9: Oberlicht
- 10: unterer Beschlag
- 11: Beschlagkörper
- 12: Aufnahmeausnehmung
- 13: Bodenschließer
- 14: Bodenlager
- 15: Seitenteil
- 16: Glasausschnitt
- 17: Glasausschnitt
- 18: Bohrung
- 19: Anlagekante
- 20: Klemmflächen
- 21: Aufnahme
- 22: Schrägfläche
- 23: Nut
- 24: Schraubenbohrung
- 25: Klemmeinlage
- 26: Abdeckblende
- 27: Schlitz
- 28: Stellschraube
- 29: Langloch
- 30: Sechskantöffnung
- 31: Adapter
- 32: Anschlussplatte
- 33: Sechskant
- 34: Aufnahme
- 35: Einkerbung
- 36: Nut
- 37: Abdeckung
- 38: Blenden
- 39: Abdeckkappe
- 40: Vorsprung
- 41: Vorsprung
- 42: Vorsprung
- 43: Durchbruch (Langloch)
- 44: Begrenzung
- 45: Abschluss
- 46: Ausschnitt
- 47: Langloch
- 48: Sicherungsschraube
- 49: Schraube
- 50: Halteschraube
- 51: Innengewinde
- 52: Gewinde
- 53: Sackbohrung
- 54: Bohrung
- 55: Gewindebohrung
- 56: Senkbohrung
- 57: Befestigungsbohrung
- 58: Gewindebohrung
- 59: Bohrung
- 60: Bohrung
- 61: Gewinde

- H: Hochachse

## Patentansprüche

1. Beschlaganordnung (1) für Glastüren (2),
- mit einem oberen Beschlag (3), der einen Beschlagkörper (4) aufweist, mit einer Klemmeinrichtung (5) für den Glasflügel (6) und mit einem verschiebbaren Lagerzapfen (7) zum Eingriff in ein Gegenlager (8) an einem Oberlicht (9) oder dergleichen,
- mit einem unteren Beschlag (10) mit einem Beschlagkörper (11) mit einer Klemmeinrichtung (5') für den Glasflügel (6) und mit einer Aufnahmeausnehmung (12) für einen Bodentürschließer (13) oder ein Bodenlager (14), wobei beide Beschlagkörper (4, 11) parallel zur Hochachse (H) des Glasflügels (6) angeordnet sind,
**dadurch gekennzeichnet,**
**dass** die Klemmeinrichtung (5, 5') mit längsverlaufenden Nuten (23) zur Aufnahme von Befestigungsschrauben versehen ist, welche Schraubenbohrungen (24) in der Klemmeinrichtung (5, 5') und Bohrungen (18) in den Glasflügel (6) durchgreifen, und dass eine Klemmeinlage (25) zur Einlage in die Nuten (23) vorgesehen und die Klemmeinlage (25) mit einer Aufnahme für eine Abdeckblende (26, 37) versehen ist, und dass der Beschlagkörper (4, 11) und das Gegenlager mittels Blenden (38, 44) verkleidbar sind, wobei die Blende (38, 44) mit Langlöchern (43) versehen ist, welche die Klemmeinlage bzw. die Abdeckblende (26, 37) untergreifen.

2. Beschlaganordnung (1) für Glastüren (2),
- mit einem oberen Beschlag (3), der einen Beschlagkörper (4) aufweist, mit einer Klemmeinrichtung (5) für den Glasflügel (6) und mit einem verschiebbaren Lagerzapfen (7) zum Eingriff in ein Gegenlager (8) an einem Oberlicht (9) oder dergleichen,
- mit einem unteren Beschlag (10) mit einem Beschlagkörper (11) mit einer Klemmeinrichtung (5') für den Glasflügel (6) und mit einer Aufnahmeausnehmung (12) für einen Bodentürschließer (13) oder ein Bodenlager (14), wobei beide Beschlagkörper (4, 11) parallel zur Hochachse (H) des Glasflügels (6) angeordnet sind,
**dadurch gekennzeichnet,**
**dass** die Klemmeinrichtung (5, 5') mit längsverlaufenden Nuten (23) zur Aufnahme von Befestigungsschrauben versehen ist, welche Schraubenbohrungen (24) in der Klemmeinrichtung (5, 5') und Bohrungen (18) in den Glasflügel (6) durchgreifen, und dass eine Klemmeinlage (25) zur Einlage in die Nuten (23) vorgesehen und die Klemmeinlage (25) mit einer Aufnahme für eine Abdeckblende (26, 37) versehen ist, und dass die Beschlagkörper (4, 11) mittels einer durchgehenden Blende (38) verkleidbar sind, wobei die Blende (38) mit Langlöchern (43) versehen ist, welche die Klemmeinlage (25) bzw. die Abdeckblende (26, 37) untergreifen.

3. Beschlaganordnung nach Anspruch 1 oder 2, **dadurch gekennzeichnet, dass** seitlich neben dem Glasflügel (6) und dem Oberlicht (9) ein feststehendes, vorzugsweise aus Glas bestehendes, Seitenteil (15) angeordnet ist und dass der obere und der untere Beschlag (3, 4) sowie das Gegenlager (8) ohne Eingriff mit dem Seitenteil (15) sind.

4. Beschlaganordnung nach einem der vorhergehenden Ansprüche, **dadurch gekennzeichnet, dass** der Glasflügel (6) oben und unten mit einem vertikal verlaufenden Glasausschnitt (16, 17) zur Aufnahme des oberen bzw. unteren Beschlages (4, 10) bzw. dessen Klemmeinrichtung (5, 5') versehen ist und dass im Anschluss an jeden Glasausschnitt (16, 17) vorzugsweise zwei vertikal übereinander liegende Bohrungen (18) zur Befestigung mit der Klemmeinrichtung (5, 5') vorgesehen sind.

5. Beschlaganordnung nach einem der vorhergehenden Ansprüche, **dadurch gekennzeichnet, dass** jeder Glasausschnitt (16, 17) eine schräg verlaufende Anlagekante (19) aufweist, die an einer an der Klemmeinrichtung (5. 5') vorgesehenen Schrägfläche (22) zur Anlage kommt.

6. Beschlaganordnung nach einem der vorhergehenden Ansprüche, **dadurch gekennzeichnet, dass** die Klemmeinrichtung (5, 5') eine Aufnahme (21) für den Glasausschnitt (16, 17) mit zwei sich gegenüberliegenden Klemmflächen (20) zur seitlichen Anlage an den Glasflügel (6) aufweist.

7. Beschlaganordnung nach einem der vorhergehenden Ansprüche, **dadurch gekennzeichnet, dass** die Blende aus einem Rohr besteht, das über die Beschlagkörper (4, 11) bzw. das Gegenlager (8) schiebbar ist.

8. Beschlaganordnung nach einem der vorhergehenden Ansprüche, **dadurch gekennzeichnet, dass** nur die Beschlagkörper (4, 11) und das Gegenlager (8) von dem Rohr überdeckt sind.

9. Beschlaganordnung nach einem der vorhergehenden Ansprüche, **dadurch gekennzeichnet, dass** das Rohr mit einem Längsschlitz versehen ist und eine hintere Stirnkante des Glasflügels (6) überdeckt.

10. Beschlaganordnung nach einem der vorhergehenden Ansprüche, **dadurch gekennzeichnet, dass** der obere bzw. der untere Beschlag (3, 10) jeweils an seiner nach außen weisenden Stirnseite mit einer Abdeckkappe, vorzugsweise aus Kunststoff, abgedeckt sind.

11. Beschlaganordnung nach Anspruch 2, **dadurch gekennzeichnet, dass** zur Klemmung des Rohres an dem Glasflügel (2), vorzugsweise im Mittelbereich der hinteren Stirnkante, ein weiteres Beschlagteil vorgesehen ist.

12. Beschlaganordnung nach einem der vorhergehenden Ansprüche, **dadurch gekennzeichnet, dass** die Blende (10) in verschiedenen Farben und/oder Formen vorgesehen ist.

13. Beschlaganordnung nach einem der vorhergehenden Ansprüche, **dadurch gekennzeichnet, dass** die Blende (10) mit Langlöchern (14) versehen ist, welche eine an dem Beschlag (5, 6) vorgesehene Klemmeinlage (12) bzw. deren Abdeckblende (13) untergreifen.

14. Beschlaganordnung nach einem der vorhergehenden Ansprüche, **dadurch gekennzeichnet, dass** der obere bzw. der untere Beschlag (5, 6) jeweils an seiner nach außen weisenden Stirnseite mit einer Abdeckkappe (15), vorzugsweise aus Kunststoff, abgedeckt sind.

15. Beschlaganordnung nach einem der vorhergehenden Ansprüche, **dadurch gekennzeichnet, dass** die Abdeckblende (13) aus Kunststoff besteht.

16. Beschlag anordnung
nach einem der vorhergehenden Ansprüche, **dadurch gekennzeichnet, dass** der Lagerzapfen (7) des Beschlages (3) so gesichert ist, dass der Glasflügel bei geschlossener Ganzglastür eine Aushebesicherung aufweist.

17. Beschlag anordnung nach einem der vorhergehenden Ansprüche, **dadurch gekennzeichnet, dass** der Lagerzapfen (7) durch mindestens eine Halteschraube (50) in oder an dem Beschlagkörper (4) und/oder der Klemmeinrichtung befestigt ist.

18. Beschlag anordnung nach einem der vorhergehenden Ansprüche, **dadurch gekennzeichnet, dass** die Halteschraube (50) orthogonal zur Mittelachse des Lagerzapfens (7) in den Lagerzapfen (7) eindringt.

19. Beschlag anordnung nach einem der vorhergehenden Ansprüche, **dadurch gekennzeichnet, dass** die Halteschraube (50) durch ein Langloch (47) innerhalb des Beschlagkörpers (4) und/oder der Klemmeinrichtung in eine Gewindebohrung (51), die sich innerhalb des Lagerzapfens (4) befindet, eintaucht und den Lagerzapfen (7) mit dem Beschlagkörper (4) und/oder der Klemmeinrichtung kraft- und formschlüssig verbindet.

20. Beschlag anordnung nach Anspruch 4, **dadurch gekennzeichnet, dass** die Gewindebohrung (51) eine Sackbohrung ist.

21. Beschlag anordnung nach Anspruch 4, **dadurch gekennzeichnet, dass** die Gewindebohrung (51) den Lagerzapfen (7) durchdringt.

22. Beschlag anordnung nach einem der vorhergehenden Ansprüche, **dadurch gekennzeichnet, dass** sich unterhalb des Lagerzapfens (7) eine Sicherungsschraube (48) befindet, die orthogonal zum Lagerzapfen (7) verläuft und zumindest in die Sackbohrung (53) eintaucht bzw. diese durchdringt.

23. Beschlag anordnung nach einem der vorhergehenden Ansprüche, **dadurch gekennzeichnet, dass** der Kopf der Sicherungsschraube (48) auf der der Halteschraube (50) gegenüberliegenden Seite des Beschlagkörpers (4) und/oder der Klemmeinrichtung angeordnet ist.

## Claims

1. A fitting assembly (1) for glass doors (2),
- with an upper fitting (3), which presents a fitting body (4), with a clamping device (5) for the glass leaf (6) and with a displaceable bearing journal (7) for engaging in a counter-bearing (8) at an overpanel (9) or the like,
- with a lower fitting (10) with a fitting body (11) with a clamping device (5') for the glass leaf (6) and with a reception recess (12) for a floor spring (13) or for a floor pivot (14), both fitting bodies (4, 11) being disposed parallel in relation to the vertical axis (H) of the glass leaf (6), **characterized in that**
the clamping device (5, 5') is provided with longitudinally extending grooves (23) for the reception of attachment screws, which pass through screw holes (24) in the clamping device (5, 5') and bores (18) in the glass pane (6), and **in that** a clamping insert (25) is provided for being inserted in the grooves (23) and **in that** the clamping insert (25) is provided with a reception for a cover plate (26, 37), and **in that** the fitting body (4, 11) and the counter-bearing can be covered by means of faceplates (38, 44), the faceplate (38, 44) being provided with oblong holes (43), which engage in the clamping insert respectively the cover plate (26, 37) from below.

2. A fitting assembly (1) for glass doors (2),
- with an upper fitting (3), which presents a fitting body (4), with a clamping device (5) for the glass leaf (6) and with a displaceable bearing journal (7) for engaging in a counter-bearing (8) at an overpanel (9) or the like,
- with a lower fitting (10) with a fitting body (11) with a clamping device (5') for the glass leaf (6) and with a reception recess (12) for a floor spring (13) or for a floor pivot (14), both fitting bodies (4, 11) being disposed parallel in relation to the vertical axis (H) of the glass leaf (6), **characterized in that**
the clamping device (5, 5') is provided with longitudinally extending grooves (23) for the reception of attachment screws, which pass through screw holes (24) in the clamping device (5, 5') and bores (18) in the glass panes (6), and **in that** a clamping insert (25) is provided for being inserted in the grooves (23) and **in that** the clamping insert (25) is provided with a reception for a cover plate (26, 37), and **in that** the fitting bodies (4, 11) can be covered by means of one continuous faceplate (38), the faceplate (38, 44) being provided with oblong holes (43), which engage in the clamping insert (25), respectively the cover plate (26, 37) from below.

3. A fitting assembly according to claim 1 or 2, **characterized in that** a stationary lateral panel (15), preferably consisting of glass, is disposed laterally adjacent to the glass leaf (6) and to the overpanel (9), and **in that** the upper fitting and the lower fitting (3, 10) as well as the counter-bearing (8) do not engage in the lateral panel (15).

4. A fitting assembly according to any of the preceding claims, **characterized in that** the glass leaf (6), at the top and at the bottom, is provided with a vertically extending glass cut-out (16, 17) for receiving the upper respectively the lower fitting (3, 10), respectively the clamping device (5, 5') thereof, and **in that** in continuation of each glass cut-out (16, 17) preferably two bores (18), vertically disposed one above the other, are provided for the attachment to the clamping device (5, 5').

5. A fitting assembly according to any of the preceding claims, **characterized in that** each glass cut-out (16, 17) presents an inclined extending locating edge (19), which comes to abut against an inclined surface (22) provided at the clamping device (5, 5').

6. A fitting assembly according to any of the preceding claims, **characterized in that** the clamping device (5, 5') presents a reception (21) for the glass cut-out (16, 17) including two opposite clamping surfaces (20) for the lateral abutment against the glass leaf (6).

7. A fitting assembly according to any of the preceding claims, **characterized in that** the faceplate is made from a tube which can be slid over the fitting bodies (4, 11), respectively over the counter-bearing (8).

8. A fitting assembly according to any of the preceding claims, **characterized in that** only the fitting bodies (4, 11) and the counter-bearing (8) are covered by the tube.

9. A fitting assembly according to any of the preceding claims, **characterized in that** the tube is provided with a longitudinal slot and covers a posterior frontal edge of the glass leaf (6).

10. A fitting assembly according to any of the preceding claims, **characterized in that** the upper fitting, respectively the lower fitting (3, 10) are respectively covered at the front side oriented to the outside by a cover cap, preferably made from plastic material.

11. A fitting assembly according to claim 2, **characterized in that**, for clamping the tube to the glass leaf (6), another fitting member is provided, preferably in the central area of the posterior frontal edge.

12. A fitting assembly according to any of the preceding claims, **characterized in that** the faceplate (38) is provided in different colours and/or shapes.

13. A fitting assembly according to any of the preceding claims, **characterized in that** the faceplate (38) is provided with oblong holes (43) which engage from below in a clamping insert (25), which is provided at the fitting (3, 10), respectively in the cover plate (26) thereof.

14. A fitting assembly according to any of the preceding claims, **characterized in that** the upper fitting, respectively the lower fitting (3, 10) are respectively covered at the front side oriented to the outside by a cover cap (39), preferably made from plastic material.

15. A fitting assembly according to any of the preceding claims, **characterized in that** the cover plate (26, 37) is made from plastic material.

16. A fitting assembly according to any of the preceding claims, **characterized in that** the bearing journal (7) of the fitting (3) is secured such that with the all-glass door being closed, the glass leaf presents an anti-lift device.

17. A fitting assembly according to any of the preceding claims, **characterized in that** the bearing journal (7) is fixed by at least one holding screw (50) in or at the fitting body (4) and/or the clamping device.

18. A fitting assembly according to any of the preceding claims, **characterized in that** the holding screw (50) penetrates into the bearing journal (7) orthogonally in relation to the central axis of the bearing journal (7).

19. A fitting assembly according to any of the preceding claims, **characterized in that** the holding screw (50) passes through an oblong hole (47), within the fitting body (4) and/or the clamping device, into a threaded bore (51), which is located within the bearing journal (7), and non-positively and positively connects the bearing journal (7) to the fitting body (4) and/or to the clamping device.

20. A fitting assembly according to claim 4, **characterized in that** the threaded bore (51) is a pocket bore.

21. A fitting assembly according to claim 4, **characterized in that** the threaded bore (51) passes through the bearing journal (7).

22. A fitting assembly according to any of the
preceding claims, **characterized in that** a locking screw (48) is situated below the bearing journal (7), which screw extends orthogonally in relation to the bearing journal (7) and at least plunges into the pocket bore (53), respectively passes through the latter.

23. A fitting assembly according to any of the preceding claims, **characterized in that** the head of the locking screw (48) is disposed on the side of the fitting body (4) and/or of the clamping device opposite to the holding screw (50).

## Revendications

1. Ensemble de ferrures (1) pour portes en verre (2),
- avec une ferrure supérieure (3), qui présente un corps de ferrure (4), avec un dispositif de serrage (5) pour le vantail en verre (6) et avec un tourillon (7) déplaçable pour l'engrènement dans un palier-support (8) sur une claire-voie (9) ou similaire,
- avec une ferrure inférieure (10) avec un corps de ferrure (11) avec un dispositif de serrage (5') pour le vantail en verre (6) et avec une ouverture de réception (12) pour un ferme-porte encastré au sol (13) ou un support au sol (14), les deux corps de ferrure (4, 11) étant agencés en parallèle par rapport à l'axe vertical (H) du vantail en verre (6),
**caractérisé en ce que**
le dispositif de serrage (5, 5') est pourvu de rainures (23) s'étendant en direction longitudinale pour la réception de vis de fixation, lesquelles passent à travers des trous pour vis (24) dans le dispositif de serrage (5, 5') et à travers des trous (18) dans le vantail en verre (6), et **en ce qu'**une garniture de serrage (25) est prévue pour être insérée dans les rainures (23), et **en ce que** la garniture de serrage (25) est pourvue d'une réception pour un écran de recouvrement (26, 37), et **en ce que** le corps de ferrure (4, 11) et le palier-support peuvent être recouverts au moyen d'écrans (38, 44), l'écran (38, 44) étant pourvu de trous oblongs (43) lesquels s'engrènent par en-dessous dans la garniture de serrage, respectivement dans l'écran de recouvrement (26, 37).

2. Ensemble de ferrures (1) pour portes en verre (2),
- avec une ferrure supérieure (3), qui présente un corps de ferrure (4), avec un dispositif de serrage (5) pour le vantail en verre (6) et avec un tourillon (7) déplaçable pour l'engrènement dans un palier-support (8) sur une claire-voie (9) ou similaire,
- avec une ferrure inférieure (10) avec un corps de ferrure (11) avec un dispositif de serrage (5') pour le vantail en verre (6) et avec une ouverture de réception (12) pour un ferme-porte encastré au sol (13) ou un support au sol (14), les deux corps de ferrure (4, 11) étant agencés en parallèle par rapport à l'axe vertical (H) du vantail en verre (6),
**caractérisé en ce que**
le dispositif de serrage (5, 5') est pourvu de rainures (23) s'étendant en direction longitudinale pour la réception de vis de fixation, lesquelles passent à travers des trous pour vis (24) dans le dispositif de serrage (5, 5') et à travers des trous (18) dans le vantail en verre (6), et **en ce qu'**une garniture de serrage (25) est prévue pour être insérée dans les rainures (23), et **en ce que** la garniture de serrage (25) est pourvue d'une réception pour un écran de recouvrement (26, 37), et **en ce que** le corps de ferrure (4, 11) peut être recouvert au moyen d'un écran (38) continu, l'écran (38) étant pourvu de trous oblongs (43) lesquels s'engrènent par en-dessous dans la garniture de serrage (25), respectivement dans l'écran de recouvrement (26, 37).

3. Ensemble de ferrures selon la revendication 1 ou 2, **caractérisé en ce qu'**un panneau latéral stationnaire (15), consistant de préférence en verre, est agencé latéralement à côté du vantail en verre (6) et de la claire-voie, et **en ce que** la ferrure supérieure et la ferrure inférieure (3, 10) ainsi que le palier-support (8) ne s'engrènent pas dans le panneau latéral (15).

4. Ensemble de ferrures selon l'une des revendications précédentes, **caractérisé en ce que** le vantail en verre (6), en haut et en bas, est pourvu d'une découpe dans le verre (16, 17) s'étendant verticalement pour recevoir la ferrure supérieure (3) respectivement la ferrure inférieure (10) ou leur dispositif de serrage (5, 5'), et **en ce que**, joignant chaque découpe dans le verre (16, 17), de préférence deux trous (18) sont prévus situés verticalement l'un au dessus de l'autre pour pouvoir fixer le dispositif de serrage (5, 5').

5. Ensemble de ferrures selon l'une des revendications précédentes, **caractérisé en ce que** chaque découpe dans le verre (16, 17) présente un bord de contact (19) s'étendant de façon oblique, qui vient se coller contre une surface inclinée (22) prévue sur le dispositif de serrage (5, 5').

6. Ensemble de ferrures selon l'une des revendications précédentes, **caractérisé en ce que** le dispositif de serrage (5, 5') présente une réception (21) pour la découpe dans le verre (16, 17) avec deux surfaces de serrage (20) opposées l'une à l'autre prévues pour se coller latéralement contre le vantail en verre (6).

7. Ensemble de ferrures selon l'une des revendications précédentes, **caractérisé en ce que** l'écran consiste en un tube qui peut être glissé par-dessus les corps de ferrure (4, 11), respectivement par-dessus le palier-support (8).

8. Ensemble de ferrures selon l'une des revendications précédentes, **caractérisé en ce que** seulement les corps de ferrure (4, 11) et le palier-support (8) sont recouverts par le tube.

9. Ensemble de ferrures selon l'une des revendications précédentes, **caractérisé en ce que** le tube est pourvu d'une entaille longitudinale et recouvre un bord antérieur arrière du vantail en verre (6).

10. Ensemble de ferrures selon l'une des revendications précédentes, **caractérisé en ce que** la ferrure supérieure (3) respectivement la ferrure inférieure (10), à leur bord antérieur dirigé vers l'extérieur, sont chacune recouvertes par un capuchon de recouvrement, de préférence en matière plastique.

11. Ensemble de ferrures selon la revendication 2, **caractérisé en ce que**, pour serrer le tube sur le vantail en verre (6), une autre pièce de ferrure est prévue, de préférence dans la partie centrale du bord antérieur arrière.

12. Ensemble de ferrures selon l'une des revendications précédentes, **caractérisé en ce que** l'écran (38) est prévu en diverses couleurs et/ou formes.

13. Ensemble de ferrures selon l'une des revendications précédentes, **caractérisé en ce que** l'écran (38) est pourvu de trous oblongs (43), lesquels s'engrènent par en-dessous dans un insert de serrage (25) respectivement dans son écran de recouvrement (26) prévu sur la ferrure (3, 10).

14. Ensemble de ferrures selon l'une des revendications précédentes, **caractérisé en ce que** la ferrure supérieure (3) respectivement la ferrure inférieure (10), à leur bord antérieur dirigé vers l'extérieur, sont chacune recouvertes par un capuchon de recouvrement (39), de préférence fait en matière plastique.

15. Ensemble de ferrures selon l'une des revendications précédentes, **caractérisé en ce que** l'écran de recouvrement (26, 37) est fait en matière plastique.

16. Ensemble de ferrures selon l'une des revendications précédentes, **caractérisé en ce que** le tourillon (7) de la ferrure (3) est protégé de façon à ce que le vantail en verre présente un dispositif anti-levage lorsque la porte tout-en-verre est fermée.

17. Ensemble de ferrures selon l'une des revendications précédentes, **caractérisé en ce que** le tourillon (7) est fixé dans ou sur le corps de ferrure (4) et/ou le dispositif de serrage par l'intermédiaire d'au moins une vis de retenue (50).

18. Ensemble de ferrures selon l'une des revendications précédentes, **caractérisé en ce que** la vis de retenue (50) pénètre dans le tourillon (7) de façon orthogonale par rapport à l'axe central du tourillon (7).

19. Ensemble de ferrures selon l'une des revendications précédentes, **caractérisé en ce que** la vis de retenue (50), à travers un trou oblong (47) au sein du corps de ferrure (4) et/ou du dispositif de serrage, s'enfonce dans un taraudage (51), qui se trouve au sein du tourillon (7), et par la force et par la forme relie le tourillon (7) au corps de ferrure (4) et/ou au dispositif de serrage.

20. Ensemble de ferrures selon la revendication 4, **caractérisé en ce que** le taraudage (51) consiste en un trou borgne.

21. Ensemble de ferrures selon la revendication 4, **caractérisé en ce que** le taraudage (51) passe à travers le tourillon (7).

22. Ensemble de ferrures selon l'une des revendications précédentes, **caractérisé en ce qu'**une vis de blocage (48) se trouve en-dessous du tourillon (7), laquelle s'étend de façon orthogonale par rapport au tourillon (7) et s'enfonce au moins dans le trou borgne (53), ou passe à travers de celui-ci.

23. Ensemble de ferrures selon l'une des revendications précédentes, **caractérisé en ce que** la tête de la vis de blocage (48) est agencée du côté du corps de ferrure (4) ou du dispositif de serrage, du côté opposé de la vis de retenue (50).
